# EUROPÄISCHE PATENTSCHRIFT

(11) **EP 1 393 648 B1**
(45) Veröffentlichungstag und Bekanntmachung des Hinweises auf die Patenterteilung: **21.12.2005**
(21) Anmeldenummer: 03016480.0
(22) Anmeldetag: 22.07.2003
(51) Int. Cl.: A45D 1/02, F23D 14/18

(54) **Haarpflegegerät mit Zündungs- und Verbrennungsanzeige und Verfahren hierzu**
Hair-care appliance with ignition and combustion indicator and corresponding method
Appareil pour soins capillaires avec indicateur pour allumage et combustion et procédé correspondant

(30) Priorität: 29.08.2002 DE 10239714
(43) Veröffentlichungstag der Anmeldung: 03.03.2004
(73) Patentinhaber: Braun GmbH, 61476 Kronberg (DE)
(72) Erfinder: Henninger, Friedrich, 65779 Kelkheim (DE); Jung, Robert, 61169 Friedberg/Ockstadt (DE); Liebenthal, Dieter, 63477 Maintal (DE); Rolf, Wilfried, 65594 Runkel-Eschenau (DE)
(74) Vertreter: Müller, Eckhard

(56) Entgegenhaltungen:
- JP-A- 58 112 505
- JP-A- 59 197 206
- US-A- 4 631 024
- PATENT ABSTRACTS OF JAPAN vol. 014, no. 417 (C-0756), 10. September 1990 (1990-09-10) & JP 02 159205 A (MATSUSHITA ELECTRIC IND CO LTD), 19. Juni 1990 (1990-06-19)
- PATENT ABSTRACTS OF JAPAN vol. 006, no. 236 (M-173), 25. November 1982 (1982-11-25) & JP 57 134609 A (MATSUSHITA DENKI SANGYO KK), 19. August 1982 (1982-08-19)

## Beschreibung

Die vorliegende Erfindung betrifft ein Haarpflege- bzw. -formgerät, mit einer Heizvorrichtung zur Beheizung eines Geräteteils, wobei die Heizvorrichtung einen Brenner zur katalytischen Verbrennung eines Brennstoffs aufweist, gemäß dem Oberbegriff des Anspruchs 1. Die Erfindung betrifft ferner ein Verfahren zur Zündungsanzeige gemäß dem Oberbegriff des Anspruchs 12.

Aus der DE 41 19 018 C2 und der DE 42 00 852 A1 sind gasbetriebene Lockenstäbe bekannt, bei denen die Heizvorrichtung einen Brenner zur flammlosen Verbrennung eines Gas-Luftgemischs aufweist. Der Brenner umfasst dabei einen als Katalysator wirkenden hohlzylindrischen Trägerkörper, der aus einer mit Durchbrechungen versehenen Metallfolie bzw. einem Drahtgitter besteht, das katalytisch beschichtet ist. Die Verbrennung wird zunächst durch einen Zündfunken eingeleitet, so dass die sich ausbreitende Flammfront den Katalysator erwärmt und damit aktiviert. Nach dem raschen Erlöschen der Anzündflamme erfolgt die Verbrennung des Gas-Luftgemischs an dem erwärmten Katalysator flammlos.

Obwohl sich diese Ausführung eines brennstoffbeheizten Lockenstabs vielfach bewährt hat, ist sie dennoch weiter verbesserungsfähig. Beim Starten des Geräts kann es vorkommen, dass die erste Flammfront den Katalysator nicht ausreichend erwärmt und nach Erlöschen der Startflamme die flammlose Verbrennung am Katalysator nicht einsetzt, sondern unverbranntes Gas ausströmt. Auch wenn die flammlose Verbrennung bereits eingesetzt hat, kann es vorkommen, dass z.B. durch unregelmäßige Brennstoffzufuhr die Verbrennung aussetzt und nicht wieder in Gang kommt. Auch hier strömt unverbranntes Gas aus.

Aus der JP 59 197 206 A ist ein Haarpflegegerät der hier angesprochenen Art, nämlich ein Curler, mit einem Verbrennungskatalysator und einem Zündüberwachungskatalysator bekannt. In einem Wärmeübertragungszylinder ist gegenüber dem Katalysator zur Zündüberwachung ein lichtdurchlässiger Teilbereich und darüber wiederum ein Fenster angeordnet, wodurch nicht nur die erfolgreiche Zündung, sondern auch die nachfolgende Verbrennung einfach kontrolliert werden kann. Bei Verbrennungsbeginn wird der Katalysator für die Zündüberwachung mit mehr Gasgemisch versorgt als der Verbrennungskatalysator, so dass der Zündüberwachungskatalysator schneller zu glühen beginnt. Des Weiteren kann die Überwachung des Verbrennungskatalysators von außen ebenfalls sehr einfach durch den lichtdurchlässigen Teil vorgenommen werden.

Auch aus der US 4,631,024 A ist ein mittels katalytischer Verbrennung erwärmbarer Lockenstab bekannt, wobei dessen Wärmeübertragungszylinder ein transparentes Teil aufweist, durch welches ein Zündüberwachungskatalysator beobachtbar ist. Ein Curlingelement besitzt ein Fenster, welches direkt über dem transparenten Teil angeordnet ist. Mit dieser Vorrichtung kann die Zündung und auch die Verbrennung des Katalysators visuell überprüft werden.

Der vorliegenden Erfindung liegt daher die Aufgabe zugrunde, ein verbessertes beheizbares Gerät und Verfahren der eingangs genannten Art zu schaffen, das Nachteile des Standes der Technik vermeidet und vorletzteren in vorteilhafter Weise weiterbildet. Vorzugsweise soll die Kontrolle und Sicherheit beim Starten des Geräts verbessert werden. Insbesondere soll nicht nur die erfolgreiche Zündung sichtbar gemacht, sondern auch der weitere Verbrennungsvorgang des Luft-Gasgemisches am Hauptkatalysator deutlich angezeigt werden können.

Erfindungsgemäß wird diese Aufgabe durch ein beheizbares Gerät gemäß dem Patentanspruch 1 und ein Verfahren gemäß dem Patentanspruch 12 gelöst. Bevorzugte Ausgestaltungen der Erfindung sind Gegenstand der Unteransprüche.

Es ist also eine Anzeigevorrichtung vorgesehen, die eine Zündung und anschließend eine Weiterverbrennung des Brennstoffs im Brenner anzeigt. Dies ermöglicht dem Benutzer eine einfache und unmittelbare bzw. sofortige Kontrolle, ob das in den Brenner einströmende Gas tatsächlich verbrannt wird oder ob es unverbrannt ausströmt. Ohne die erfindungsgemäße Anzeigevorrichtung ist dies kaum zu kontrollieren, da es eine gewisse Zeit dauert, bis sich das entsprechende Geräteteil soweit erwärmt hat, dass dies bemerkt werden könnte. Gibt die Anzeigevorrichtung nach dem Starten des Geräts nicht gleich ein entsprechendes Signal ab, weiß der Benutzer, dass die Verbrennung nicht in Gang gekommen ist. Der Startvorgang kann abgebrochen bzw. wiederholt werden.

Es ist ferner ein Katalysator vorgesehen, der eine flammlose Verbrennun eines Brennstoff-Luftgemischs in Gang setzt bzw. ermöglicht. Der Brenner besitzt dabei einen Startkatalysator, der durch sehr geringe Wärmemengen auf Betriebstemperatur gebracht und aktiviert werden kann. Der Startkatalysator kann dabei in diversen Formen ausgeführt sein, beispielsweise aus katalytisch beschichteten Metalldrähten nach Art von Engelshaar bestehen. Der Startkatalysator ist an einem stimseitigen, in Bezug auf die Einströmrichtung des Brennstoff-Luftgemischs stromabseitigen Ende des Brenners angeordnet. Vorzugsweise ist das Sichtfenster in einer Mantelfläche des Gerätegehäuses im Bereich des Startkatalysators bzw. über diesem liegend angeordnet und ermöglicht den Blick auf das Glühen des Startkatalysators. Durch diese Ausbildung wird unmittelbar beim Zünden des Brenners bzw. dem in Gang Kommen der flammlosen Verbrennung eine Rückmeldung erzeugt und der Benutzer weiß unmittelbar nach dem Starten des Brenners, ob die Verbrennung ordnungsgemäß einsetzt.

Darüber hinaus ist zusätzlich zu der Anzeige durch den Startkatalysator ein Anzeigeelement im bzw. am Brennraum vorgesehen sein, das ein Aufheizen des Geräts durch Abgabe eines optischen Signals anzeigt. Dieses Anzeigeelement ist insbesondere im Inneren eines Hauptkatalysators des Brenners angeordnet, der in Form eines rohrförmigen, katalytisch beschichteten Trägerkörpers ausgebildet sein kann. Das Anzeigeelement selbst kann unterschiedlich ausgebildet sein. Das Anzeigeelement leuchtet bzw. glüht, sobald auch am Hauptkatalysator die flammlose Verbrennung in Gang gekommen ist und die entsprechende Wärme auf das Anzeigeelement einwirkt.

In Weiterbildung der Erfindung wird die Zündung bzw. die Verbrennung des Brennstoffs im Brenner für das Auge des Benutzers sichtbar gemacht. Die Anzeigevorrichtung ist dabei als Sichtanzeige ausgebildet, die ein optisches Signal abgibt und eine visuelle Kontrolle der Zündung bzw. der Verbrennung erlaubt. Grundsätzlich kann die Sichtanzeige unterschiedlich ausgebildet sein. Vorzugsweise umfasst sie ein Sichtfenster auf einen Brennraum des Brenners, in dem die Verbrennung des Brennstoffs erfolgt. Der Benutzer des Geräts kann durch das Sichtfenster durch das Gerätegehäuse hindurch auf den Brenner bzw. in den Brennraum schauen und so die Zündung bzw. Verbrennung des Brennstoffs kontrollieren.

Vorzugsweise ist das Sichtfenster keine offene Aussparung, sondern besteht aus einem transparenten Wandungsabschnitt. Nach Art einer Verglasung kann ein den Brenner umschließendes Heizrohr bzw. ein das Heizrohr umschließendes Gerätegehäuse einen transparenten Wandungsabschnitt aufweisen. Durch die geschlossene Ausbildung des Sichtfensters wird eine unvermindert hohe Sicherheit des Brenners gewährleistet. Das Sichtfenster weist vorteilhaft eine Sammellinse auf, so daß der gegebenenfalls gezündete Katalysator/Brenner vergrößert erkennbar ist.

Das Sichtfenster kann an verschiedener Stelle am Gerät angeordnet sein. Nach einer bevorzugten Ausführung der Erfindung ist das Sichtfenster mantelflächenseitig angeordnet. Vorteilhafterweise erlaubt es einen Blick auf den bzw. in den Brennraum quer zur Einströmrichtung des zu verbrennenden Brennstoff-Luftgemischs.

Um die Zündung bzw. Verbrennung des Brennstoffs für das menschliche Auge besser erkennbar zu machen, wird gemäß der Erfindung die Verbrennung mit einem im oder am Brenner angeordneten Anzeigelement sichtbar gemacht. Das Anzeigeelementreagiert dabei auf die von der Verbrennung erzeugte Wärme. In Weiterbildung der Erfindung ist als Anzeigeelement im oder am Brenner ein Glühelement vorgesehen, das von der Verbrennungswärme zum Glühen und damit zum sichtbaren Leuchten gebracht wird. Zweckmäßigerweise liegt das Anzeigeelement in dem durch das Sichtfenster einsehbaren Bereich im Inneren des Geräts.

In Weiterbildung der Erfindung ist der Startkatalysator derart ausgebildet, dass er beim Anbrennen, also beim in Gang Kommen der flammlosen Verbrennung aufleuchtet bzw. aufglüht und nach erfolgreichem Einsetzen der flammlosen Verbrennung ausgeht, sowie von einer Geräteaußenseite her sichtbar angeordnet.

Als glücklicher Griff für das Anzeigeelement hat sich erwiesen, wenn es aus einem U-förmigen Drahtkörper mit einer katalytischen Beschichtung besteht, der an einem stimseitigen, in Bezug auf die Einströmrichtung stromabseitigen Ende des Brenners in diesen hineinragend angeordnet ist.

Um das Leuchten des Anzeigeelements noch zu vergrößern, kann der Brenner eine Strömungsleitvorrichtung aufweisen, die in den Brenner einströmenden Brennstoff in erhöhter Menge auf das bzw. zu dem Anzeigeelement leitet, so dass um das Anzeigeelement herum eine besonders intensive Verbrennung erfolgt. Die Strömungsleitvorrichtung kann verschieden ausgebildet sein. Ist an einer Einströmöffnung des Brennraums ein Verteilersieb bzw. eine Verteilerblende vorgesehen, die den einströmenden Brennstoff im Brennraum verteilt, kann die Strömungsleitvorrichtung einen Leitkanal vorzugsweise in Form eines Lochs im Verteilersieb aufweisen. Ein solches Loch im Verteilersieb erlaubt eine direkte Anströmung des Anzeigeelements, so dass die Verbrennung um das Anzeigeelement und daher die freigesetzte Wärmemenge besonders groß ist. Das Anzeigeelement leuchtet dementsprechend heller.

Um dem Benutzer zu signalisieren, wann das Gerät betriebsbereit ist, ist in Weiterbildung der Erfindung eine Bereitschaftsanzeige vorgesehen, die das Erreichen der Betriebstemperatur des beheizten Geräteteils, mit dem die Funktion des Geräts ausgeübt wird, anzeigt. Grundsätzlich kann die Bereitschaftsanzeige von einem Temperaturfühler angesteuert sein, der die Temperatur des Geräteteils erfasst. Eine besonders einfache Ausgestaltung besteht jedoch darin, dass als Betriebstemperaturanzeiger eine Heizrohrabdeckung und/oder das Heizrohr selbst einen mit thermochromer Farbe versehenen Anzeigeabschnitt aufweist, der von außen her sichtbar angeordnet ist. Erreicht das Heizrohr bzw. die Heizrohrabdeckung eine vorbestimmte Temperatur, verstärkt sich der beispielsweise mit einem Farbpunkt versehene Anzeigeabschnitt, so dass der Benutzer weiß, dass die Betriebstemperatur erreicht ist.

Weitere Ziele, Vorteile, Merkmale und Anwendungsmöglichkeiten der vorliegenden Erfindung ergeben sich aus der nachfolgenden Beschreibung eines bevorzugten Ausführungsbeispiels anhand der Zeichnungen. Dabei bilden alle beschriebenen und/oder bildlich dargestellten Merkmale für sich oder in beliebiger sinnvoller Kombination den Gegenstand der vorliegenden Erfindung, auch unabhängig von ihrer Zusammenfassung in den Ansprüchen oder deren Rückbeziehungen. In den Zeichnungen zeigen:
- Figur 1: eine perspektivische Gesamtansicht eines Haarformgeräts gemäß einer bevorzugten Ausführung der Erfindung,
- Figur 2: einen Längsschnitt durch das Haarformgerät aus Figur 1,
- Figur 3: eine vergrößerte und ausschnittsweise Längsschnittdarstellung des Brenners zur Beheizung des Lockenstabs, der einen Katalysator zur flammlosen Verbrennung eines Brennstoff-Luftgemischs sowie ein Anzeigeelement im Inneren des Katalysators zur Sichtbarmachung der Verbrennung zeigt, und
- Figur 4: eine Längsschnittansicht eines um den Brenner herum angeordneten Heizrohrs, das mit einer Bereitschaftsanzeige versehen ist.

Das in den Figuren gezeigte Haarpflegegerät 1 ist ein sogenannter Straightener, der zur Formung von Locken und insbesondere zur Glättung von Naturkrause Verwendung finden kann. Ein im wesentlichen zylindrisches Handteil 2 trägt an seinem stirnseitigen Ende einen beheizbaren Formstab 3, der auf einer Seite von einem halbschalenförmigen Klemmmaul 4 abgedeckt ist, das um eine Querachse wippbar am Gerätekorpus befestigt ist und über eine Wipptaste 5 weggeschwenkt werden kann, so dass zwischen dem Klemmmaul 4 und dem Formstab 3 zu bearbeitende Haare eingeklemmt bzw. hindurchgeführt werden können. Auf der dem Klemmmaul 4 gegenüberliegenden Seite ist der Formstab 3 von einer Gehäuseschale 6 abgedeckt, die den Benutzer vor der Hitze des Formstabs 3 schützt.

Im Inneren des Handteils 2 ist eine Gaskartusche aufgenommen, aus der ein Brenner 7 im Inneren des Formstabs 3 mit Gas versorgt werden kann. Wie Figur 1 zeigt, ist auf der Außenseite des Handteils 2 ein Schalter 8 zur Steuerung bzw. Absperrung der Gaszufuhr sowie ein Zündschalter 9 zur Zündung des in den Brenner einströmenden Gas-Luftgemischs vorgesehen.

Wie die Figuren 2 und 3 zeigen, umfasst die Heizvorrichtung 10 im Inneren des Formstabs 3 ein zylindrisches Heizrohr 11, in dem der eigentliche Brenner 7 angeordnet ist. Der Brennraum 12 des Brenners 7 wird im wesentlichen von einem hohlzylindrischen Hauptkatalysator 13 definiert, der aus einem katalytisch beschichteten, perforierten Korpus beispielsweise in Form eines Drahtnetzes besteht. Mit seinem einen Ende sitzt der Hauptkatalysator 13 mittels einer ringförmigen Katalysatorhalterung 15 auf einer Brennstoffzuführung 14, die mit der Gaskartusche im Handteil 2 in Verbindung steht bzw. bringbar ist. Die Mündung der Brennstoffzuführung 14 in den Innenraum des Hauptkatalysators 13 ist mit einem Verteilersieb 16 abgedeckt, das in Figur 3a näher gezeigt ist. An seinem anderen, von der Brennstoffzuführung 14 abgewandten Ende ist der Hauptkatalysator 13 mit einem Deckel 17 in Form einer radialen, perforierten Wandung abgedeckt. Zudem ist an dem genannten zweiten Ende des Hauptkatalysators 13 ein Startkatalysator 18 in Form von zwei Metalldrahtbüscheln, die katalytisch beschichtet sind, vorgesehen. Wie Figur 3 zeigt, stehen die Startkatalysatoren 18 stirnseitig über den Hauptkatalysator vor. Die Ausbildung der Katalysatorbaugruppe, der Brennstoffzuführung sowie der hier nicht näher beschriebenen Zündvorrichtung kann grundsätzlich der Katalysatorbaugruppe, Brennstoffzuführung und Zündvorrichtung der DE 42 00 852 A1 entsprechen, auf die insofern explizit Bezug genommen und deren Offenbarungsgehalt insofern explizit zum Gegenstand der vorliegenden Anmeldung gemacht wird.

Zur Inbetriebnahme des Geräts wird zunächst der Schalter 8 geöffnet, so dass aus der Gaskartusche Gas über die Brennstoffzuführung 14 in den Brennraum 12 strömt. Mittels des Zündschalters 9 werden Zündelektroden 19 aktiviert, deren Zündfunken das über die Brennstoffzuführung 14 einströmende Brennstoff-Luftgemisch entzündet. Die freigesetzte Energie des in dem Heizrohr 11 entzündeten Brennstoff-Luftgemischs erwärmt zunächst den Startkatalysator 18 ausreichend, um diesen auf Betriebstemperatur zu erwärmen und dort die flammlose Verbrennung in Gang zu setzen. Die anfängliche Zündexplosion löscht sich innerhalb weniger Augenblicke durch die Druckwelle der Explosion wieder aus, so dass die katalytische Verbrennung ohne weitere Handgriffe am Gerät selbsttätig eingeleitet wird. Die am Startkatalysator 34 einsetzende flammlose Verbrennung führt zu einer weiteren Erwärmung des Hauptkatalysators 13, so dass auch dort die flammlose Verbrennung in Gang kommt.

Um das Anbrennen des Brenners 7 erkennen zu können, besitzt das Gerät eine Anzeigevorrichtung 20, die das Anbrennen für das menschliche Auge sichtbar macht. Wie Figur 2 zeigt, ist im Gerätegehäuse 21 ein Sichtfenster 22 vorgesehen, das mantelflächenseitig in der Gehäuseschale 6 ausgebildet ist und gegenüber dem stirnseitigen Ende der Katalysatorbaugruppe sowie des dort angeordneten Startkatalysators 18 angeordnet ist. Wie Figur 2 zeigt, umfasst sowohl die Gehäuseschale 6 als auch das darunter liegende Heizrohr 11 jeweils einen transparenten Wandungsabschnitt, die das Sichtfenster 22 bilden und den Blick auf das bezüglich der Einströmrichtung des Gases stromabseitige Ende der Katalysatorbaugruppe bestehend aus dem Hauptkatalysator 13 und dem Startkatalysator 18 freigibt. Zumindest einer der transparenten Wandungsabschnitte ist dabei als Linse, insbesondere Sammellinse bzw. Plan-Konvex ausgebildet. Die Kunststofflinse vergrößert für das menschliche Auge die Katalysatorbaugruppe, so daß die erfolgreiche Zündung des Startkatalysators und des Anzeigeelementes 23 vergrößert optisch abgebildet ist.

Durch das Sichtfenster 22 ist zum einen unmittelbar der Blick auf den Startkatalysator 18 freigegeben, der beim anfänglichen Anbrennen durch die freigesetzte Wärmeenergie aufglüht und somit durch das Sichtfenster 22 hindurch ein sichtbares Anbrennsignal abgibt. Um den Startkatalysator, der eine rasche Erwärmung sicherstellen soll, nicht durch übermäßige Wärmebeaufschlagung dauerhaft zu belasten, und aufgrund seiner stirnseitigen Anordnung am Hauptkatalysator, erlischt die Verbrennung am Startkatalysator 18, sobald die flammlose Verbrennung am Hauptkatalysator 13 in Gang kommt, da sodann kein brennfähiges Brennstoff-Luftgemisch mehr den Startkatalysator 18 erreicht. Um dennoch die weitere Verbrennung anzuzeigen, ist im Inneren des Hauptkatalysators 13 ein Anzeigeelement 23 in Form eines katalytisch beschichteten, U-förmigen Drahts vorgesehen, dieser umfaßt ein verdrilltes, aus mehreren dünnen Drähten bestehendes Drahtseil. Wie Figur 2 zeigt, ist das Anzeigeelement 23 an dem Deckel 17 angebracht, der das stromabseitige Ende des Hauptkatalysators 13 abdeckt. Das U-förmige Anzeigeelement 23 ist mittig, insbesondere koaxial zu dem Hauptkatalysator 13 angeordnet und springt entgegen der Einströmrichtung des Brennstoff-Luftgemischs nach innen in den Hauptkatalysator 13 hinein vor. Wie Figur 2 zeigt, ist das Sichtfenster 22 derart groß ausgebildet bzw. liegt gegenüber dem Anzeigeelement 23, so dass das Sichtfenster 22 den Blick auf das Anzeigeelement 23 im Inneren des Hauptkatalysators ebenfalls freigibt. Der Hauptkatalysator 13 selbst ist in gewissem Maße ebenfalls durchsichtig bzw. löchrig, insofern als er aus einem perforierten Drahtgeflecht bzw. einem dünnen Streckmetall Blech besteht.

Sobald die flammlose Verbrennung im Bereich des Hauptkatalysators 13 einsetzt, wird das Anzeigeelement 23 erwärmt, so dass es zu glühen beginnt. Das Leuchten des Anzeigeelements 23 wird dadurch verstärkt, dass in dem Verteilersieb 16 am einströmseitigen Ende des Hauptkatalysators 13 ein Loch 24 ausgebildet ist (vgl. Figur 3A), das eine Strömungsleitvorrichtung bildet und in erhöhtem Maße das Brennstoff-Luftgemisch auf das Anzeigeelement 23 lenkt, so dass dort eine besonders starke Verbrennung und Wärmefreisetzung erfolgt. Das Loch im Verteilersieb 24 ist vorzugsweise koaxial zu dem Hauptkatalysator 13 und/oder koaxial zu dem Anzeigeelement 23 angeordnet.

Somit erhält der Benutzer durch das Sichtfenster 22 hindurch zwei Anlauf- bzw. Anbrennsignale. Zunächst glüht der Startkatalysator 18 für wenige Sekunden auf. Nachdem dieser erlischt bzw. kurz davor fängt das Anzeigeelement 23 an für einige Minuten zu glühen, so dass der Benutzer stets weiß, ob die Verbrennung im Brenner 7 ordnungsgemäß erfolgt. Der Hauptkatalysator selbst glüht weniger erkennbar auf bzw. benötigt zur Aufheizung auch ein paar Minuten, weil das Drahtgeflecht bzw. Streckmetall des Hauptkatalysators dichter verwoben ist, so daß keine/kaum dünnen Drahteinzelgeflechte wie beim Anbrennanzeigeelement und Brennbetriebsanzeigeelement 23 gut sichtbar aufleuchten.

Darüber hinaus ist eine Bereitschaftsanzeige 25 vorgesehen, die bei Erreichen der Betriebstemperatur des Formstabs 3 ein Signal abgibt. Wie Figur 4 zeigt, ist an einer das Heizrohr 11 mantelförmig umgebenden Heizrohrabdeckung 26 ein Anzeigeabschnitt 27 vorgesehen, insbesondere angeformt, der durch die Gehäuseschale 6 hindurch sichtbar ist. Die Gehäuseschale 6 weist hierzu eine über dem Anzeigeabschnitt 27 der Heizrohrabdeckung 26 liegende Aussparung auf, die ein weiteres Sichtfenster 28 bildet. Der Anzeigeabschnitt 27 der Heizrohrabdeckung 26 ist mit thermochromer Farbe beschichtet, die sich bei Erreichen der Betriebstemperatur verfärbt. Somit ist einerseits die Benutzbarkeit bei Erreichen der Betriebtemperatur und andererseits auch im weiteren Verlauf die Beheizung nach Verlöschen vom Anbrennanzeigeelement und Brennbetriebsanzeigeelement 23 signalisiert, so daß die Zündung und Verbrennung des Gas-Luftgemisches ständig überprüfbar ist.

## Patentansprüche

1. Haarpflege- bzw. -formgerät, mit einer Heizvorrichtung (10) zur Beheizung eines Geräteteils (3), wobei die Heizvorrichtung (10) einen Brenner (7) zur katalytischen Verbrennung eines Brennstoffs aufweist, der Brenner (7) einen Hauptkatalysator (13) und einen am Hauptkatalysator (13) angeordneten Startkatalysator (18) aufweist und eine Anzeigevorrichtung (20) vorgesehen ist, die zunächst die Aktivierung des Startkatalysators (18) und anschließend mittels eines Brennbetriebsanzeigelementes (23) die Weiterverbrennung am Hauptkatalysator (13) anzeigt, wobei der Startkatalysator (18) und das Brennbetriebsanzeigeelement (23) von der Verbrennungswärme zum sichtbaren Leuchten bringbar sind, **dadurch gekennzeichnet, dass** als Brennbetriebsanzeigelement am Hauptkatalysator (13) stromauf des Startkatalysators (18) ein katalytisch beschichtetes Anzeigeelement (23) vorgesehen ist.

2. Gerät nach Anspruch 1, **dadurch gekennzeichnet, dass** die als Sichtanzeige ausgebildete Anzeigevorrichtung (20) ein Sichtfenster (22) auf einen Brennraum (12), in dem die Verbrennung des Brennstoffs erfolgt, aufweist.

3. Gerät nach einem der vorhergehenden Ansprüche, **dadurch gekennzeichnet, dass** ein den Brenner (7) umschließendes Heizrohr (11) und/oder ein das Heizrohr (11) umschließendes Gerätegehäuse (21) einen transparenten, als Sichtfenster dienenden Wandungsabschnitt (22) aufweisen.

4. Gerät nach Anspruch 3, **dadurch gekennzeichnet, dass** einer der transparenten Wandungsabschnitte des Sichtfensters als optisch vergrößernde Linse ausgebildet ist.

5. Gerät nach einem der vorhergehenden Ansprüche, **dadurch gekennzeichnet, dass** der Brenner (7) einen Startkatalysator (18) in Form von katalytisch beschichteten Metalldrähten aufweist, der beim Starten der Verbrennung aufglüht und von einer Geräteaußenseite her sichtbar angeordnet ist.

6. Gerät nach einem der vorhergehenden Ansprüche, **dadurch gekennzeichnet, dass** der Brenner (7) einen Hauptkatalysator (13) in Form eines rohrförmigen, katalytisch beschichteten Trägerkörpers aufweist, wobei im Innenraum des Hauptkatalysators (13) ein Anzeigeelement (23) angeordnet ist.

7. Gerät nach einem der vorhergehenden Ansprüche, **dadurch gekennzeichnet, dass** das Anzeigeelement (23) aus einem vorzugsweise U-förmigen Drahtkörper besteht.

8. Gerät nach einem der vorhergehenden Ansprüche, **dadurch gekennzeichnet, dass** der Brenner (7) eine Strömungsleitvorrichtung (24) aufweist, die in den Brenner (7) einströmenden Brennstoff in erhöhter Menge auf das bzw. zu dem Anzeigeelement (23) zur Anzeige der Verbrennung leitet.

9. Gerät nach Anspruch 8, **dadurch gekennzeichnet, dass** die Strömungsleitvorrichtung einen Leitkanal (24) in einem Verteilersieb (16) am Eingang des Brenners (7) aufweist.

10. Gerät nach einem der vorhergehenden Ansprüche, **dadurch gekennzeichnet, dass** eine Bereitschaftsanzeige (25) vorgesehen ist, die das Erreichen einer Betriebstemperatur des beheizbaren Geräteteils (3) anzeigt.

11. Gerät nach einem der vorhergehenden Ansprüche, **dadurch gekennzeichnet, dass** eine Heizrohrabdeckung (26) und/oder das Heizrohr (11) einen mit thermochromer Farbe versehenen Anzeigeabschnitt (27) aufweist.

12. Verfahren zur Anzeige einer Zündung und einer Verbrennung eines Brennstoffes im Brenner (7) einer Heizvorrichtung (10) eines Haarpflege- bzw. -formgerätes, wobei zunächst die Zündung an einem Startkatalysator (18) und anschließend die weitere Verbrennung an einem Anzeigeelement (23) angezeigt wird, der Brenner (7) einen Hauptkatalysator (13), den Startkatalysator (18) und ein Anzeigeelement (23) aufweist, im Brenner (7) ein Brennstoff-Luftgemisch verbrannt wird und wobei die Zündung über ein Leuchten des Startkatalysators (18) angezeigt wird, **dadurch gekennzeichnet, dass** die weitere Verbrennung durch ein Leuchten am Anzeigeelement (23) angezeigt wird, welches katalytisch beschichtet am Hauptkatalysator (13) angeordnet ist.

13. Verfahren nach Anspruch 12, **dadurch gekennzeichnet, dass** das Anzeigeelement (23) einige Minuten und der Startkatalysator (18) einige Sekunden aufleuchten.

14. Verfahren nach einem der Ansprüche 12 oder 13, **dadurch gekennzeichnet, dass** das Leuchten durch eine Anzeigevorrichtung (20), insbesondere durch ein Sichtfenster (22) im Gehäuse, angezeigt wird.

15. Verfahren nach Anspruch 14, **dadurch gekennzeichnet, dass** das Leuchten durch eine optisch vergrößernde Linse in der Anzeigevorrichtung angezeigt wird, so daß das Anzeigeelement (23) und der Startkatalysator (18) optisch abgebildet werden.

## Claims

1. Hair-care or hair-styling appliance with a heating device (10) for heating an appliance part (3), the heating device (10) having a burner (4) for catalytic combustion of a fuel, the burner (7) having a main catalyst (13) and a starting catalyst (18) arranged on the main catalyst (13), and an indicator device (20) being provided, which first of all indicates the activation of the starting catalyst (18) and then, by means of a burning-operation indicator element (23), indicates the further combustion at the main catalyst (13), it being possible to make the starting catalyst (18) and the burning-operation indicator element (23) visibly light up by means of the heat of combustion, **characterized in that** a catalytically coated indicator element (23) is provided, as burning-operation indicating element, on the main catalyst (13) upstream of the starting catalyst (18).

2. Appliance according to Claim 1, **characterized in that** the indicating device (20), which is designed as a visible indicator, has a viewing window (22) onto a combustion chamber (12) in which the combustion of the fuel takes place.

3. Appliance according to one of the preceding claims, **characterized in that** a heating tube (11) which surrounds the burner (7) and/or an appliance housing (21) which surrounds the heating tube (11) have a transparent wall section (22) serving as a viewing window.

4. Appliance according to Claim 3, **characterized in that** one of the transparent wall sections of the viewing window is designed as an optically magnifying lens.

5. Appliance according to one of the preceding claims, **characterized in that** the burner (7) has a starting catalyst (18) in the form of catalytically coated metal wires, which glows when the combustion starts and is arranged so that it can be seen from outside the appliance.

6. Appliance according to one of the preceding claims, **characterized in that** the burner (7) has a main catalyst (13) in the form of a tubular, catalytically coated support body, with an indicator element (23) being arranged in the interior of the main catalyst (13).

7. Appliance according to one of the preceding claims, **characterized in that** the indicator element (23) comprises a preferably U-shaped wire body.

8. Appliance according to one of the preceding claims, **characterized in that** the burner (7) has a flow-guiding device (24) which guides increased quantities of fuel flowing into the burner (7) onto or towards the indicator element (23) in order to indicate combustion.

9. Appliance according to Claim 8, **characterized in that** the flow-guiding device has a guide passage (24) in a distributor screen (16) at the entry to the burner (7).

10. Appliance according to one of the preceding claims, **characterized in that** a readiness indicator (25), which indicates that an operating temperature of the heatable appliance part (3) has been reached, is provided.

11. Appliance according to one of the preceding claims, **characterized in that** a heating tube cover (26) and/or the heating tube (11) has an indicator section (27) provided with thermochromic ink.

12. Method for indicating ignition and combustion of a fuel in the burner (7) of a heating device (10) of a hair-care or hair-styling appliance, which involves indicating firstly the ignition at a starting catalyst (18) and then the further combustion at an indicator element (23), the burner (7) having a main catalyst (13), the starting catalyst (18) and an indicator element (23), a fuel/air mixture being burnt in the burner (7) and the ignition being indicated by the starting catalyst (18) lighting up, **characterized in that** the further combustion is indicated by the indicator element (23), which is arranged in catalytically coated form on the main catalyst (13), lighting up.

13. Method according to Claim 12, **characterized in that** the indicator element (23) lights up for a few minutes and the starting catalyst (18) lights up for a few seconds.

14. Method according to one of Claims 12 or 13, **characterized in that** the lighting-up is indicated by an indicator device (20), in particular through a viewing window (22) in the housing.

15. Method according to Claim 14, **characterized in that** the lighting-up is indicated by an optically magnifying lens in the indicator device, so that the indicator element (23) and the starting catalyst (18) are optically imaged.

## Revendications

1. Appareil pour soins capillaires et/ou pour mise en forme de la chevelure, avec un dispositif de chauffage (10) pour chauffer une partie d'appareil (3), sachant que le dispositif de chauffage (10) comprend un brûleur (7) pour la combustion catalytique d'un combustible, que le brûleur (7) présente un catalyseur principal (13) et un catalyseur de démarrage (18) disposé sur le catalyseur principal (13), et qu'il est prévu un dispositif indicateur (20) qui indique d'abord l'activation du catalyseur de démarrage (18) puis, au moyen d'un élément indicateur (23) de fonctionnement de combustion, la poursuite de la combustion sur le catalyseur principal (13), sachant que le catalyseur de démarrage (18) et l'élément indicateur (23) de fonctionnement de combustion peuvent être éclairés de manière visible par la chaleur de combustion, **caractérisé en ce qu'**un élément indicateur (23) catalytiquement revêtu est prévu comme élément indicateur de fonctionnement de combustion sur le catalyseur principal (13) en amont du catalyseur de démarrage (18).

2. Appareil selon la revendication 1, **caractérisé en ce que** le dispositif indicateur (20) conçu comme indicateur visuel présente un regard (22) sur une chambre de combustion (12) dans laquelle s'effectue la combustion du combustible.

3. Appareil selon l'une quelconque des revendications précédentes, **caractérisé en ce qu'**un tube de chauffage (11) entourant le brûleur (7) et/ou un boîtier d'appareil (21) entourant le tube de chauffage (11) présentent une partie de paroi transparente (22) servant de regard.

4. Appareil selon la revendication 3, **caractérisé en ce qu'**une des parties de paroi transparentes du regard est conçu comme lentille optiquement grossissante.

5. Appareil selon l'une quelconque des revendications précédentes, **caractérisé en ce que** le brûleur (7) présente un catalyseur de démarrage (18) sous la forme de fils métalliques catalytiquement revêtus, qui devient incandescent au démarrage de la combustion et est disposé de manière à être visible depuis un côté extérieur de l'appareil.

6. Appareil selon l'une quelconque des revendications précédentes, **caractérisé en ce que** le brûleur (7) présente un catalyseur principal (13) sous la forme d'un corps de support tubulaire catalytiquement revêtu, un élément indicateur (23) étant disposé à l'intérieur du catalyseur principal (13).

7. Appareil selon l'une quelconque des revendications précédentes, **caractérisé en ce que** l'élément indicateur (23) est constitué d'un corps en fil métallique de préférence en forme de U.

8. Appareil selon l'une quelconque des revendications précédentes, **caractérisé en ce que** le brûleur (7) présente un dispositif (24) de conduction de flux qui dirige le combustible affluant dans le brûleur (7) en quantité accrue sur ou vers l'élément indicateur (23) afin d'indiquer la combustion.

9. Appareil selon la revendication 8, **caractérisé en ce que** le dispositif de conduction de flux présente un canal de guidage (24) dans un tamis distributeur (16) à l'entrée du brûleur (7).

10. Appareil selon l'une quelconque des revendications précédentes, **caractérisé en ce qu'**il est prévu un indicateur de disponibilité (25) qui indique l'atteinte d'une température de service de la partie d'appareil (3) pouvant être chauffée.

11. Appareil selon l'une quelconque des revendications précédentes, **caractérisé en ce qu'**un élément de recouvrement (26) de tube de chauffage et/ou le tube de chauffage (11) présentent une partie indicatrice (27) pourvue d'une peinture thermochromique.

12. Procédé pour indiquer l'allumage et la combustion d'un combustible dans le brûleur (7) d'un dispositif de chauffage (10) d'un appareil pour soins capillaires et/ou pour mise en forme de la chevelure, sachant que l'allumage est d'abord indiqué sur un catalyseur de démarrage (18) puis la poursuite de la combustion sur un élément indicateur (23), que le brûleur (7) présente un catalyseur principal (13), le catalyseur de démarrage (18) et un élément indicateur (23), qu'un mélange d'air et de combustible est brûlé dans le brûleur (7), et que l'allumage est affiché en éclairant le catalyseur de démarrage (18), **caractérisé en ce que** la poursuite de la combustion est indiquée en éclairant l'élément indicateur (23), qui est disposé sur le catalyseur principal (13) en étant catalytiquement revêtu.

13. Procédé selon la revendication 12, **caractérisé en ce que** l'élément indicateur (23) est éclairé pendant quelques minutes et le catalyseur de démarrage (18) pendant quelques secondes.

14. Procédé selon la revendication 12 ou 13, **caractérisé en ce que** l'éclairement est indiqué par un dispositif indicateur (20), en particulier par un regard (22) dans le boîtier.

15. Procédé selon la revendication 14, **caractérisé en ce que** l'éclairement est indiqué par une lentille optiquement grossissante dans le dispositif indicateur, de sorte que l'élément indicateur (23) et le catalyseur de démarrage (18) sont optiquement reproduits.
